# FASCICULE DE BREVET EUROPEEN

(11) **EP 0 637 626 B1**
(45) Date de publication et mention de la délivrance du brevet: **23.12.1998**
(21) Numéro de dépôt: 94401664.1
(22) Date de dépôt: 20.07.1994
(51) Int. Cl.: C11D 3/16, C11D 17/00

(54) **Utilisation de siliconate dans des compositions détergentes pour le lavage automatique de la vaisselle**
Verwendung von Silikonaten in Maschinengeschirrspülmittelzusammensetzungen
Use of siliconates in automatic dishwashing detergent compositions

(30) Priorité: 06.08.1993 FR 9309704
(43) Date de publication de la demande: 08.02.1995
(73) Titulaire: RHODIA CHIMIE, 92408 Courbevoie Cédex (FR)
(72) Inventeur: Boittiaux, Patrick, F-94160 Saint Mande (FR); Joubert, Daniel, F-60500 Vineuil Saint Firmin (FR)
(74) Mandataire: Seugnet, Jean Louis

(56) Documents cités:
- EP-A- 0 156 380
- EP-A- 0 437 988
- EP-A- 0 488 868
- FR-A- 2 541 301
- DATABASE WPI Section Ch, Week 7509, Derwent Publications Ltd., London, GB; Class D25, AN 75-15486W & SU-A-423 836 (URALS CHEM IND RES INST) 11 Octobre 1974

## Description

La présente invention concerne l'utilisation de siliconate dans une composition détergente pour lave-vaisselle en tant qu'agent anti-filming.

Elle a également trait à de nouveaux produits, éventuellement sous forme de cogranulés, à base de siliconate, de carbonate de métal alcalin, de silicate de métal alcalin et d'eau associée au silicate.

Elle concerne enfin une nouvelle composition détergente comprenant les produits indiqués ci-dessus, et préférentiellement sans tripolyphosphate de sodium.

Le problème du filming se formant lors des lavages est bien connu dans le domaine du lavage de la vaisselle en machine. En effet, ce phénomène est particulièrement visible sur le verre translucide, pour lequel on observe, après un ou plusieurs lavages, une formation de voile continu ou de tâches plus ou moins dispersées qui rend le verre opaque.

Ces voiles ou tâches correspondent à un dépôt par précipitation plus ou moins adhérente de matières constituées principalement de sels calciques et éventuellement de salissures. Le dépôt de sels calciques peut être évité ou retiré en grande partie par un traitement particulier grâce à des formulations lessivielles spécifiques. Les lessiviers cherchent ainsi à optimiser les compositions détergentes, et plus spécifiquement les compositions détergentes sans tripolyphosphate.

Ainsi, il a été proposé pour les compositions détergentes sans tripolyphosphate d'ajouter des agents séquestrants, tels que de l'acide citrique, gluconique, phosphonique, tartrique et les sels correspondants, et/ou des polymères hydrosolubles, éventuellement biodégradables, tels que les acides polyacryliques, les acides copolymères acryliques-maléiques ou -vinyliques. Malgré cet ajout dans les compositions détergentes sans tripolyphosphate, le phénomène d'apparition de voiles ou de tâches subsiste et est plus important dans ce type de compositions détergentes sans tripolyphosphate que celles avec tripolyphosphate.

Le document EP-A-0156380 décrit l'utilisation dans les compositions détergentes pour lave-vaisselle, d'un produit résultant du mélange d'un silicate de métal alcalin et d'un siliconate organofonctionnel anionique, pour améliorer la dissolution du silicate dans l'eau et pour réduire la formation de taches sur le verre.

Le but principal de l'invention est de proposer une solution au problème de voiles ou de taches formés lors du lavage automatique de la vaisselle.

Un autre but de l'invention est de proposer une composition détergente dépourvue de tripolyphosphate de sodium, tout en présentant une formation de voiles et de tâches lors du lavage négligeable et comparable à celle des compositions détergentes comprenant du tripolyphosphate de sodium.

Ces buts et d'autres sont atteints par la présente invention qui concerne en effet l'utilisation de siliconates ou de **leurs produits de condensation** dans une composition détergente pour lave-vaisselle en tant qu'agent anti-filming.

Par agent anti-filming, on entend selon l'invention un agent éliminant les voiles ou les tâches formés lors du lavage sur la vaisselle et/ou évitant leur formation.

L'utilisation de siliconates ou de **leurs produits de condensation** ne diminue pas le caractère détergent des autres composés présents dans une composition lessivielle.

Cette utilisation peut présenter l'avantage économique de pouvoir diminuer la quantité de séquestrants organiques, en particulier de citrate de sodium dont le prix est relativement élevé.

Ces siliconates sont des produits bien connus, ce sont des sels de l'acide siliconique ou de ses dérivés.

**Ils répondent** à la formule suivante (1) :

R-Si(OM)ₘ(OH)₃₋ₘ (1),

et/ou les produits de condensation de ceux-ci, formule dans laquelle R est un reste hydrocarboné généralement de 1 à 18 atomes de carbone, le cas échéant substitué par un groupe amino, éther, ester, époxy, mercapto, cyano, polyglycol; m est un nombre réel variant de 0,1 à 3; M est un métal alcalin, un groupe ammonium ou phosphonium, ou un alcalino-terreux.

De préférence, R est un reste hydrocarboné de 1 à 10 atomes de carbone et plus particulièrement de 1 à 6 atomes de carbone.

Plus précisément, R peut être un radical alkyle, par exemple méthyle, éthyle, propyle, butyle, isobutyle; un radical alcényle, par exemple vinyle; un radical aryle, par exemple phényle ou naphtyle; un radical arylalkyle, par exemple benzyle ou phényléthyle; un radical alkylaryle, par exemple tolyle, xylyle; ou un radical araryle comme le biphénylyle.

Pour M, on peut citer plus particulièrement le sodium ou le potassium, ainsi que les groupes N⁺R'₄ et P⁺R'₄, dans lesquels R', identiques ou différents, représentent des restes hydrocarbonés de 1 à 6 atomes de carbone.

On utilise plus particulièrement les siliconates alcalins.

De même, on met en oeuvre particulièrement les alkylsiliconates et notamment les alkylsiliconates alcalins, par exemple les méthylsiliconates de sodium ou de potassium.

On peut aussi utiliser les siliconates de formule (1) dans laquelle R est un radical vinyle ou phényle, et plus particulièrement le siliconate alcalin de ce type. Il est à noter que la plupart des siliconates alcalins ou alcalino-terreux sont disponibles dans le commerce.

Les siliconates sont habituellement vendus sous forme de solutions aqueuses.

Ils peuvent être préparés par exemple par hydrolyse des silanes correspondants présentant 3 groupes hydrolysables tels que des atomes d'halogène, des radicaux alcoxy, suivie d'une dissolution du produit obtenu dans une solution d'une base inorganique forte dans des proportions telles qu'il y ait au moins un équivalent en base par atome de silicium (voir par exemple les brevets US 2 441 422 et US 2 441 423).

Comme exemple de siliconates de ce type disponibles dans le commerce, on peut citer notamment le Rhodorsil Siliconate 51T ®, commercialisé par la Demanderesse, qui est une solution à environ 50% d'extrait sec de méthylsiliconate de potassium.

Il va de soi que, dans le cadre de la présente invention, on peut utiliser en combinaison deux ou plusieurs siliconates ou **produits de condensation.**

La quantité de siliconate ou de ses dérivés à utiliser n'est pas limitée. Elle est cependant généralement comprise entre 0,5 et 20 % en poids (quantités exprimées en sec par rapport au poids total de la composition détergente). De préférence, cette quantité est comprise entre 1 et 5 %.

Les siliconates peuvent être introduits de différentes manières dans la composition détergente. Ainsi, le siliconate (ou ses **produits de condensation)** peut notamment être ajouté à la composition détergente en fin de préparation de la formulation de la composition détergente, notamment par pulvérisation ; il peut être ajouté sous un aspect sec par simple mélange aux autres constituants de la composition détergente ; le siliconate peut encore être ajouté à un autre composé liquide introduit lors de la fabrication de la composition détergente.

Par exemple, lorsque le siliconate est ajouté à un autre composé liquide introduit lors de la fabrication de la composition détergente, il peut être ajouté à une solution de silicate, le mélange des deux sera mis en forme par la suite.

Lorsque le siliconate est ajouté sous un aspect sec à la composition détergente, l'aspect sec du siliconate peut notamment être obtenu par absorption et/ou adsorption de la solution de siliconate sur un support minéral inerte (chimiquement) vis-à-vis du siliconate.

On peut notamment citer, à titre de support minéral inerte (chimiquement) vis-à-vis du siliconate, un silico-aluminate amorphe, du sulfate de sodium, du carbonate de sodium, du borate de sodium, du métasilicate de sodium, des phosphates, des tripolyphosphates ou bien encore d'autres produits qui seront détaillés ci-dessous, ces supports pouvant être utilisés seuls ou en mélange.

Le support minéral inerte (chimiquement) vis-à-vis du siliconate est, de préférence, hydrosoluble.

La quantité de support dépend de son pouvoir adsorbant et/ou absorbant et, bien entendu, de la quantité de siliconate à rendre sous un aspect sec. Mais, le produit utilisé selon l'invention en tant que support peut avoir d'autres fonctions dans la composition détergente, il peut être, dans ce cas, présent en des quantités supérieures à celles nécessaires pour supporter la solution de siliconate.

De préférence, la solution de siliconate (ou de ses dérivés) utilisée est introduite lors de la formulation de la composition détergente sous une forme adsorbée et/ou absorbée sur un support minéral inerte (chimiquement) vis-à-vis du siliconate.

En tant que support, on utilise de préférence du silico-aluminate amorphe et encore plus préférentiellement des agents à base de silicate de métal alcalin supporté sur du carbonate de métal alcalin et d'eau associée au silicate, le rapport eau associée au silicate / silicate exprimé en sec étant supérieur ou égal à 33/100.

Ces agents sont décrits dans la demande de brevet européen publiée le 3 Juin 1992 sous le n° 0 488 868 et dans la demande de brevet européen dont le numéro est 0 561 656, les deux ayant été déposées par la Demanderesse. Ces agents, qui peuvent être sous forme de cogranulés sphériques, sont notamment caractérisés par leur procédé de préparation qui consiste à : (a) pulvériser une solution aqueuse à base de silicate de métal alcalin ou à base d'un mélange de silicate et de carbonate de métal alcalin sur un lit roulant de particules à base de carbonate de métal alcalin ou à base du mélange identique silicate-carbonate cité ci-dessus défilant dans un dispositif rotatif de granulation, la vitesse de défilement des particules, l'épaisseur du lit roulant et le débit de la solution pulvérisée étant tels que chaque particule se transforme en un cogranulé plastique en entrant en contact avec d'autres particules, (b) sécher, éventuellement, lesdits cogranulés obtenus en (a), ces étapes étant mises en oeuvre de telle sorte que l**e** rapport pondéral eau associée au silicate / silicate exprimé en sec reste supérieur ou égal à 33/100, de préférence à 36/100.

De préférence, entre les étapes (a) et (b), on soumet les cogranulés à une opération de densification.

On entend par eau associée au silicate, l'eau de ladite solution aqueuse qui n'est pas combinée au carbonate, notamment qui n'est pas sous forme cristallisée.

Ainsi, on peut citer, à titre d'exemple d'agents à base de silicate et de carbonate tels que décrits ci-dessus, le Nabion™ fabriqué et commercialisé par Rhône-Poulenc.

La solution de siliconate peut être ajoutée à ces agents par tout moyen connu en soi. Elle peut être notamment ajoutée par pulvérisation, suivie éventuellement d'un séchage à l'air. Cet ajout de siliconate (dont l'éventuel séchage) est réalisé de façon contrôlée de telle sorte que la teneur minimale en eau associée au silicate indiquée ci-dessus soit respectée.

Ainsi, la présente invention a également pour objet un produit pour composition détergente, caractérisé en ce qu'il comprend du siliconate **de formule (1) ci-dessus** ou ses **produits de condensation,** et un agent à base de silicate de métal alcalin supporté sur du carbonate de métal alcalin et à base d'eau associée au silicate, le rapport eau associée au silicate / silicate exprimé en sec étant supérieur ou égal à 33/100.

Ce produit peut être un substituant dans les compositions détergentes du tripolyphosphate, car il présente notamment un effet dit d'adoucissement de l'eau utilisée pour le lavage. De manière générale, l'adoucissement de l'eau est réalisé par élimination du calcium et du magnésium présents dans l'eau sous forme de solubles et dans les souillures sous formes complexes plus ou moins solubles. Ce produit présente également un effet anti-filming lors du lavage.

Ce produit est, de préférence, constitué essentiellement de siliconate ou de ses **produits de condensation,** et dudit agent mentionné ci-dessus.

Il peut être obtenu par le procédé général qui consiste à (1) mettre en oeuvre le procédé de préparation des agents, sous forme de cogranulés, tel que décrit globalement ci-dessus et divulgué dans la demande de brevet européen publiée le 3 Juin 1992 sous le n° 0 488 868 et dans la demande de brevet européen dont le numéro est 0 561 656, (2) à pulvériser la solution de siliconate ou de ses dérivés sur les cogranulés ainsi obtenus et (3) éventuellement à sécher.

Cette étape de séchage n'est réalisée que si le produit obtenu après l'étape (2) se présente sous un aspect collant. Bien entendu, cette étape de séchage est réalisée de manière modérée, notamment à l'air, de telle sorte que la teneur minimale en eau associée au silicate indiquée ci-dessus soit respectée.

La limite supérieure du rapport pondéral eau restant associée au silicate / silicate exprimé en sec correspond aux limites pour lesquelles on garde un silicate sous forme pulvérulente à écoulement fluide ("free flowing"), c'est-à-dire utilisable en détergence. Pour fixer les idées, le rapport pondéral eau restant associée au silicate / silicate exprimé en sec doit être de préférence inférieur ou égal à environ 120/100.

La quantité maximale de siliconate ou de ses **produits de condensation** présente dans ce produit correspond à la limite du pouvoir adsorbant et/ou absorbant de l'agent, tel que décrit précédemment. Cependant, pour fixer les idées, la limite maximale d'adsorbtion et/ou d'absorption d'un agent à base de silicate de métal alcalin supporté sur du carbonate de métal alcalin et d'eau associée au silicate, le rapport eau associée au silicate / silicate exprimé en sec étant supérieur ou égal à 33/100, est généralement située aux environs de 15, de préférence de 13 %, du poids total de cet agent.

La quantité minimale de siliconate ou de ses **produits de condensation** dans ce produit correspond préférentiellement à 2 % du poids total du produit, et de manière plus avantageuse à 3 %.

Le carbonate présent dans ce produit représente, de préférence, de 45 à 75 % du poids sec de silicate et de carbonate présents. De manière plus avantageuse, il représente de 50 à 70 % de ce poids sec.

Ces produits, selon l'invention, sont mis en oeuvre dans les compositions détergentes de telle manière que la teneur minimale d'eau associée au silicate indiquée ci-dessus soit respectée. Ils sont mis en oeuvre dans les compositions détergentes pour lave-vaisselle généralement à raison de 3 à 90 % en poids, de préférence de 3 à 70 % en poids, desdites compositions (ces quantités sont exprimées en poids de silicate sec par rapport au poids de la composition).

Le silico-aluminate amorphe de métal alcalin susceptible d'être utilisé en tant que support de siliconate, selon l'invention, est un produit bien connu en soi et peut être obtenu par le procédé général qui consiste à mélanger, de préférence sous agitation, une solution de silicate de métal alcalin et une solution d'aluminate de métal alcalin ou de sulfate d'aluminium, de l'hydroxyde de métal alcalin peut éventuellement être ajouté, ce mélange se gélifie ou précipite, il est ensuite filtré, lavé puis séché par tout moyen connu en soi.

Le silico-aluminate amorphe de métal alcalin utilisé, de préférence, dans la présente invention a pour formule générale (1) : x M₂O, y Al₂O₃, z SiO₂, w H₂O, formule dans laquelle M représente un métal alcalin, de préférence le sodium, x est compris entre 0,2 et 2, y est égal à 1, z est compris entre 0,2 et 15 et w appartient aux réels positifs différents de 0. Plus particulièrement, on utilise le silico-aluminate amorphe de formule (1) dans laquelle x est compris entre 0,8 et 1,2, z est compris entre 8 et 15 et w est compris entre 0,3 et 9.

On préfère que le silico-aluminate amorphe utilisé selon l'invention ait une capacité d'échange de calcium supérieure ou égale à 50 mg de CaCO₃/g de silico-aluminate anhydre et/ou ait un pouvoir absorbant supérieur à 100 ml/100g, de préférence supérieur à 150 ml/100g (prise "DOP", norme ISO 787/5).

Ainsi, on peut citer, à titre d'exemples, les Tixolex 25 et 28 ® fabriqués et commercialisés par Rhône-Poulenc.

A côté des produits pour composition détergente pour lave-vaisselle décrits ci-dessus, est présent également dans la composition détergente au moins un agent tensio-actif en quantité pouvant aller de 0,5 à 10 %, de préférence de l'ordre de 1 à 5 %, du poids de ladite composition.

Parmi ces agents tensio-actifs, on peut citer :
- les agents tensio-actifs anioniques du type savons de métaux alcalins (sels alcalins d'acides gras en C₈ - C₂₄), sulfonates alcalins (alcoylbenzène sulfonates en C₈ - C₁₃, alcoylsulfonates en C₁₂ - C₁₆), alcools gras en C₆ - C₁₆ oxyéthylénés et sulfatés, alkylphénols en C₈ - C₁₃ oxyéthylénés et sulfatés, les sulfosuccinates alcalins (alcoyl - sulfosuccinates en C₁₂ - C₁₆),
- les agents tensio-actifs non ioniques du type alcoylphénols en C₆ - C₁₂ polyoxyéthylénés, alcools aliphatiques en C₈ - C₂₂ oxyéthylénés, les copolymères bloc oxyde d'éthylène - oxyde de propylène, les amides carboxyliques éventuellement polyoxyéthylénés,
- les agents tensio-actifs amphotères du type alcoyldiméthyl-bétaïnes.

Divers constituants peuvent en outre être présents dans la composition lessivielle, tels que:
- des "builders" du type:
   . phosphates à raison d'au moins 25 % du poids total de formulation,
   . acide nitriloacétique jusqu'à environ 10 % du poids total de formulation,
   . acide citrique, acide gluconique ou acide tartrique ou leurs sels jusqu'à environ 50 % du poids total de formulation,
- des agents de blanchiment du type perborates, percarbonates, chloroisocyanurates, N, N, N', N'-tétraacétyléthylènediamine (TAED) jusqu'à environ 30 % du poids total de ladite composition détergente,
- des agents anti-incrustation, anti-voile ou anti-tâche du type copolymères d'acide acrylique et d'anhydride maléïque ou des homopolymères d'acide acrylique en quantité pouvant aller jusqu'à 10 % environ du poids total de ladite composition détergente,
- des charges du type sulfate de sodium pour les détergents en poudre en quantité pouvant aller jusqu'à 50 % du poids total de ladite composition.

Ainsi, la présente invention couvre enfin une nouvelle composition détergente pour lave-vaisselle particulièrement intéressante qui est caractérisée en ce qu'elle comprend du siliconate **de formule (1)** ou ses **produits de condensation,** du silicate de métal alcalin supporté sur du carbonate de métal alcalin, et de l'eau associée au silicate, le rapport eau associée au silicate / silicate exprimé en sec étant supérieur ou égal à 33/100; par conséquent, caractérisée en ce qu'elle comprend avantageusement des produits tels que décrits précédemment.

De préférence, cette composition détergente est dépourvue de tripolyphosphate de sodium.

Les exemples suivants illustrent l'invention, sans en limiter, toutefois, sa portée.

Dans tout ce qui suit ou ce qui précède, tous les pourcentages sont données en poids, sauf mention contraire.

### EXEMPLES

### EXEMPLE 1

On utilise un cogranulé fabriqué et commercialisé par Rhône-Poulenc sous la marque Nabion™. Il est constitué de silicate de sodium supporté par du carbonate de sodium et présente un rapport eau associée au silicate / silicate exprimé en sec égal à environ 55 / 100. Cet agent a la composition générale suivante :
. teneur en carbonate (en poids) = 55 %
. teneur en silicate (en poids) = 29 %
. teneur en eau (en poids) = 16 %

Il présente une densité apparente non tassée de 0,85 g/cm3 et un diamètre moyen de 700 µm.

Ce cogranulé est obtenu suivant le procédé décrit dans la Demande de brevet européen n° 0 488 868; il est plus particulièrement obtenu par un procédé analogue à celui décrit dans l'exemple 8 de cette demande de brevet.

On pulvérise sous pression sur ce cogranulé une solution de Rhodorsil 51 T® à raison de 10 % par rapport au poids total.

Le produit obtenu est d'aspect sec, l'extrait sec de siliconate représente 5 % en poids du poids total du produit ainsi obtenu, la teneur totale en eau de ce produit est approximativement de 18 %.

Ce produit est ensuite ajouté par mélange dans un LODIGE M5G® à des additifs afin d'obtenir une composition pour lave-vaisselle. Cette composition est donnée dans le tableau (1) suivant.

Cette composition est comparée avec une composition appelée composition "témoin" comprenant le même cogranulé, mais sans siliconate.

Ces compositions sont testées dans un lave-vaisselle ménager automatique MIELE G 560® possédant un programme court à 65°C avec un dernier rinçage chaud et un séchage.

Avec chaque composition utilisée à 4 g / litre d'eau, on procède à un enchaînement de 10 lavages/séchages cumulés de plaques de verre sodo-calcique de 20 cm x 20cm qui sont au départ parfaitement propres. Pour effectuer ces essais, l'adoucisseur d'eau n'est pas régénéré ; de ce fait l'eau utilisée présente une dureté totale de 30° TH français et un film calcique va apparaître sur les plaques de verre au fil des lavages.

Les plaques sont ensuite soumises à une mesure photométrique à l'aide d'un appareil GARDNER®.

On mesure ainsi la quantité totale de lumière L renvoyée par l'échantillon

Lorsque L est compris entre 4 et 7, on considère le résultat comme très bon, le verre est limpide.

Lorsque L est compris entre 7 et 14, un léger voile est visible.

Les résultats sont rassemblés dans le tableau (1) suivant.

**Tableau (1)**

| COMPOSITION | TEMOIN | EXEMPLE 1 |
|---|---|---|
| Nabion™ (%) | 45 | 0 |
| Nabion™ + Rhodorsil 51T®(10%) (%) | 0 | 50 |
| citrate de sodium (%) | 25 | 25 |
| polyacrylate de sodium (PM = 4500) (%) | 3 | 3 |
| sulfate de sodium (%) | 11 | 6 |
| perborate (%) | 11 | 11 |
| TAED (%) | 2 | 2 |
| enzymes (%) | 1 | 1 |
| tensio-actifs non ioniques (%) | 2 | 2 |
| L | 7,4 | 5,8 |

### EXEMPLES 2 A 8

On procède exactement comme dans l'exemple 1, les conditions d'introduction du siliconate sont mentionnées dans le tableau (2) suivant.

La machine à laver la vaisselle correspond au modèle MIELE G 595® possédant un programme court à 67°C.

Les compositions détergentes sont indiquées dans le tableau (2), les compositions selon l'invention sont comparées à une composition détergente comprenant du tripolyphosphate de sodium(TPP) (exemple comparatif 2) et à des compositions détergentes ne comprenant pas de siliconate (exemples comparatifs 3 et 7).

**Tableau (2)**

| COMPOSITIONS (%) | ex. 2 | ex. 3 | ex. 4 | ex. 5 | ex. 6 | ex. 7 | ex. 8 |
|---|---|---|---|---|---|---|---|
| Nabion™ | | 45 | 45 | 45 | | 45 | |
| Nabion™ + Rhodorsil 51T®(6%) | | | | | 45 | | 45 |
| TPP | 45 | | | | | | |
| citrate | | 25 | 25 | 25 | 25 | 30 | 30 |
| polyacrylate (PM 4500) | | 3 | 3 | 3 | 3 | 5 | 5 |
| Rhodorsil 51T® | | | 5 | | | | |
| Rhodorsil 51T®/Tixolex 28® | | | | 10 | | | |
| sulfate de sodium | 39 | 11 | 6 | 1 | 11 | 4 | 4 |
| divers | 16 | 16 | 16 | 16 | 16 | 16 | 16 |
| siliconate sec (%) | 0 | 0 | 2,5 | 3 | 1,35 | 0 | 1,35 |
| dureté de l'eau (°TH) | 28 | 25 | 29 | 27 | 30 | 32 | 27 |
| L | 4,02 | 7,83 | 6,40 | 6,57 | 5,52 | 5,23 | 4,76 |

Dans ce tableau :
- "Rhodorsil 51T®" correspond à l'introduction de siliconate par pulvérisation en fin de préparation de la composition détergente
- "Rhodorsil 51T®/Tixolex 28®" correspond à une solution de siliconate adsorbée et/ou absorbée sur du silico-aluminate amorphe, la quantité de chacun correspondant à un rapport pondéral Rhodorsil 51T®/Tixolex 28® de 60/40.
- "divers" correspond aux constituants suivants : perborate, TAED, enzymes et tensio-actifs non-ioniques;
- "siliconate sec" correspond à la quantité totale de siliconate sec présent dans la composition détergente

On constate que les résultats de test de filming des compositions détergentes selon l'invention, dépourvues de TPP, peuvent être comparables à ceux d'une composition détergente comprenant du TPP.

### EXEMPLES 9 A 19

On procède exactement comme dans l'exemple 1, les conditions d'introduction du siliconate sont mentionnées dans le tableau (3) suivant.

Les compositions détergentes sont indiquées dans le tableau (3), les compositions selon l'invention sont comparées à une composition détergente comprenant du tripolyphosphate de sodium (TPP) (exemple comparatif 9) et à des compositions détergentes ne comprenant pas de siliconate (exemples comparatifs 10, 13 et 17).

**Tableau (3)**

| COMPOSITIONS (%) | ex. 9 | ex. 10 | ex. 11 | ex. 12 | ex. 13 | ex. 14 | ex. 15 | ex. 16 | ex. 17 | ex. 18 | ex. 19 |
|---|---|---|---|---|---|---|---|---|---|---|---|
| Nabion™ | | 54 | 54 | | 45 | 45 | 45 | | 45 | | |
| Nabion™ dont 5% Rhodorsil 51T® | | | | | | | | | | 45 | |
| Nabion™ + Rhodorsil 51T®(3%) | | | | 55,6 | | | | | | | |
| Nabion™ + Rhodorsil 51T®(6%) | | | | | | | | 45 | | | 45 |
| TPP | 45 | | | | | | | | | | |
| citrate | | 20 | 20 | 20 | 25 | 25 | 25 | 25 | 30 | 30 | 30 |
| polyacrylate (PM 4500) | | 2 | 2 | 2 | 3 | 3 | 3 | 3 | 5 | 5 | 5 |
| Rhodorsil 51T® | | | | | | 5 | | | | | |
| Rhodorsil 51T®/Tixolex 28® | | | 5,4 | | | | 10 | | | | |
| sulfate de sodium | 39 | 8 | 2,6 | 6,4 | 11 | 6 | 1 | 11 | 4 | 4 | 4 |
| divers | 16 | 16 | 16 | 16 | 16 | 16 | 16 | 16 | 16 | 16 | 16 |
| siliconate sec (%) | 0 | 0 | 1,6 | 0,8 | 0 | 2,5 | 3 | 1,45 | 0 | 1,15 | 1,45 |
| dureté de l'eau (°TH) | 29 | 25 | 25 | 25 | 25 | 29 | 27 | 30 | 32 | 32 | 27 |
| L | 3,71 | 7,33 | 7,23 | 7,32 | 7,36 | 6,07 | 5,86 | 6,22 | 7,01 | 5,09 | 4,36 |

Dans ce tableau:
- "cogranulé dont 5% Rhodorsil 51T®" correspond à du Rhodorsil introduit avec la solution de silicate lors de la fabrication du cogranulé;
- "Rhodorsil 51T®" correspond à l'introduction de siliconate par pulvérisation en fin de préparation de la composition détergente
- "Rhodorsil 51T®/Tixolex 28®" correspond à une solution de siliconate adsorbée et/ou absorbée sur du silico-aluminate amorphe, la quantité de chacun correspondant à un rapport pondéral Rhodorsil 51T®/Tixolex 28® de 60/40.
- "divers" correspond aux constituants suivants : perborate, TAED, enzymes et tensio-actifs non-ioniques;
- "siliconate sec" correspond à la quantité totale de siliconate sec présent dans la composition détergente

On constate que les résultats de test de filming des compositions détergentes selon l'invention, dépourvues de TPP, peuvent être comparables à ceux d'une composition détergente comprenant du TPP.

## Revendications

1. Utilisation de siliconate**s** dans une composition détergente pour lave-vaisselle en tant qu'agent anti-filming,
caractérisée en ce que les**dits** siliconates sont des produits répondant à la formule suivante (1):
R-Si(OM)ₘ(OH)₃₋ₘ (1),
et/ou les produits de condensation de ceux-ci, formule dans laquelle R est un reste hydrocarboné de 1 à 18 atomes de carbone, le cas échéant substitué par un groupe amino, éther, ester, époxy, mercapto, cyano, polyglycol; m est un nombre réel variant de 0,1 à 3; M est un métal alcalin, un groupe ammonium ou phosphonium ou un alcalino-terreux.

2. Utilisation selon la revendication précédente, caractérisée en ce que R est un reste hydrocarboné de 1 à 10 atomes de carbone et plus particulièrement de 1 à 6 atomes de carbone.

3. Utilisation selon l'une quelconque des revendications précédentes, caractérisée en ce que les siliconates sont choisis parmi les siliconates alcalins.

4. Utilisation selon la revendication précédente, caractérisée en ce que les siliconates correspondent à des méthylsiliconates de sodium ou de potassium.

5. Utilisation selon l'une quelconque des revendications précédentes, caractérisée en ce que la quantité de siliconates ou de leurs **produits de condensation** est comprise entre 0,5 et 20 % en poids dans la composition détergente.

6. Utilisation selon l'une quelconque des revendications précédentes, caractérisée en ce que les siliconates ou leurs **produits de condensation** sont ajoutés soit à la composition détergente en fin de préparation de la formulation de la composition détergente, notamment par pulvérisation ; soit sous un aspect sec par simple mélange aux autres constituants de la composition détergente ; soit encore à un autre composé liquide introduit lors de la fabrication de la composition détergente.

7. Utilisation selon la revendication précédente, caractérisée en ce que le siliconate adsorbé et/ou absorbé sur un support minéral inerte vis-à-vis du siliconate est ajouté par simple mélange aux autres constituants de la composition détergente.

8. Utilisation selon la revendication précédente, caractérisée en ce que le support est un silico-aluminate amorphe ou un agent à base de silicate de métal alcalin supporté sur du carbonate de métal alcalin et d'eau associée au silicate, le rapport eau associée au silicate / silicate exprimé en sec étant supérieur ou égal à 33/100.

9. Utilisation selon la revendication précédente, caractérisée en ce que le support est un agent à base de silicate de métal alcalin supporté sur du carbonate de métal alcalin et d'eau associée au silicate, le rapport eau associée au silicate / silicate exprimé en sec étant supérieur ou égal à 33/100.

10. Produit, caractérisé en ce qu'il comprend
- **un** siliconate **de formule (1)**
**R-Si(OM)**_{**m**}**(OH)**_{**3-m**} **(1),**
**et/ou un de ses produits de condensation, formule dans laquelle R est un reste hydrocarboné de 1 à 18 atomes de carbone, le cas échéant substitué par un groupe amino, éther, ester, époxy, mercapto, cyano, polyglycol; m est un nombre réel variant de 0,1 à 3; M est un métal alcalin, un groupe ammonium ou phosphonium ou un alcalino-terreux;**
- **et un** agent à base de silicate de métal alcalin supporté sur du carbonate de métal alcalin et à base d'eau associée audit silicate, le rapport eau associée au silicate / silicate exprimé en sec étant supérieur ou égal à 33/100.

11. Produit selon la revendication précédente, caractérisé en ce que le rapport eau associée au silicate / silicate exprimé en sec est inférieur ou égal à 120/100.

12. Produit selon l'une des revendications **10 ou 11,** caractérisé en ce que la quantité maximale de siliconate ou de ses **produits de condensation** présente dans ce produit correspond à 15, de préférence à 13 %, du poids total du produit.

13. Produit selon l'une des revendications **10, 11 ou 12,** caractérisé en ce que la quantité minimale de siliconate ou de ses **produits de condensation** présente dans ce produit correspond à 2 % du poids total du produit, et de manière avantageuse à 3 %.

14. Produit selon l'une quelconque des revendications **10 à 13,** caractérisé en ce que le carbonate présent dans ce produit représente de 45 à 75 % du poids sec de silicate et de carbonate présents, et de préférence de 50 à 70 %.

15. Composition détergente pour lave-vaisselle, caractérisée en ce qu'elle comprend au moins un produit selon l'une quelconque des revendications **10 à 14**.

16. Composition détergente selon la revendication **15**, caractérisée en ce que le produit représente 3 à 90 % en poids, de préférence de 3 à 70 %, du poids de ladite composition.

17. Composition selon l'une des revendications **15 ou 16,** caractérisée en ce qu'elle est dépourvue de tripolyphosphate de sodium.

## Patentansprüche

1. Verwendung von Siliconaten in einer Reinigungsmittel-Zusammensetzung für Geschirrspülmaschinen als Mittel gegen die Filmbildung, dadurch gekennzeichnet, daß die genannten Siliconate Produkte sind, die der folgenden Formel (1)
R-Si(OM)ₘ(OH)₃₋ₘ (1)
entsprechen und/oder Kondensationsprodukte von diesen sind, wobei in der Formel R einen Kohlenwasserstoffrest mit 1 bis 18 Kohlenstoffatomen darstellt, gegebenenfalls substituiert durch eine Gruppe Amino, Ether, Ester, Epoxy, Mercapto, Cyano, Polyglycol; m eine reelle Zahl von 0,1 bis 3 ist; M ein Alkalimetall, eine Gruppe Ammonium oder Phosphonium oder ein Erdalkalimetall bedeutet.

2. Verwendung nach dem vorstehenden Anspruch, dadurch gekennzeichnet, daß R einen Kohlenwasserstoffrest mit 1 bis 10 Kohlenstoffatomen und ganz besonders mit 1 bis 6 Kohlenstoffatomen darstellt.

3. Verwendung nach irgendeinem der vorstehenden Ansprüche, dadurch gekennzeichnet, daß die Siliconate unter den Alkalisiliconaten ausgewählt werden.

4. Verwendung nach dem vorstehenden Anspruch, dadurch gekennzeichnet, daß die Siliconate den Methylsiliconaten von Natrium oder Kalium entsprechen.

5. Verwendung nach irgendeinem der vorstehenden Ansprüche, dadurch gekennzeichnet, daß die Menge an Siliconaten oder ihren Kondensationsprodukten zwischen 0,5 Gew.-% und 20 Gew.-% in der Reinigungsmittel-Zusammensetzung beträgt.

6. Verwendung nach irgendeinem der vorstehenden Ansprüche, dadurch gekennzeichnet, daß die Siliconate oder ihre Kondensationsprodukte entweder der Reinigungsmittel-Zusammensetzung am Ende der Herstellung von deren Formulierung, insbesondere durch Zerstäubung, oder in trockener Form durch einfaches Vermischen mit den anderen Bestandteilen der Reinigungsmittel-Zusammensetzung oder auch zusammen mit einer anderen, bei der Herstellung der Reinigungsmittel-Zusammensetzung eingetragenen flüssigen Verbindung zugesetzt werden.

7. Verwendung nach dem vorstehenden Anspruch, dadurch gekennzeichnet, daß das auf einem gegenüber dem Siliconat inerten mineralischen Träger adsorbierte und/oder absorbierte Siliconat durch einfaches Vermischen mit den anderen Bestandteilen der Reinigungsmittel-Zusammensetzung zugesetzt wird.

8. Verwendung nach dem vorstehenden Anspruch, dadurch gekennzeichnet, daß der Träger ein amorphes Silico-Aluminat oder ein Mittel auf der Basis von Alkalimetallsilicat, getragen von Alkalimetallcarbonat, und von mit dem Silicat assoziiertem Wasser ist, wobei das Verhältnis von mit dem Silicat assoziiertem Wasser/Silicat (ausgedrückt in Trockensubstanz) höher oder gleich 33/100 beträgt.

9. Verwendung nach dem vorstehenden Anspruch, dadurch gekennzeichnet, daß der Träger ein Mittel auf der Basis von Alkalimetallsilicat, getragen von Alkalimetallcarbonat, und von mit dem Silicat assoziiertem Wasser ist, wobei das Verhältnis von mit dem Silicat assoziiertem Wasser/Silicat (ausgedrückt in Trockensubstanz) höher oder gleich 33/100 beträgt.

10. Produkt, dadurch gekennzeichnet, daß es umfaßt
- ein Siliconat der Formel (1)
R-Si(OM)ₘ(OH)₃₋ₘ (1)
und/oder eines seiner Kondensationsprodukte, wobei in der Formel R einen Kohlenwasserstoffrest mit 1 bis 18 Kohlenstoffatomen darstellt, gegebenenfalls substituiert durch eine Gruppe Amino, Ether, Ester, Epoxy, Mercapto, Cyano, Polyglycol; m eine reelle Zahl von 0,1 bis 3 ist; M ein Alkalimetall, eine Gruppe Ammonium oder Phosphonium oder ein Erdalkalimetall bedeutet; und
- ein Mittel auf der Basis von Alkalimetallsilicat, getragen von Alkalimetallcarbonat, und auf der Basis von mit dem genannten Silicat assoziiertem Wasser, wobei das Verhältnis von mit dem Silicat assoziiertem Wasser/Silicat (ausgedrückt in Trockensubstanz) höher oder gleich 33/100 beträgt.

11. Produkt nach dem vorstehenden Anspruch, dadurch gekennzeichnet, daß das Verhältnis von mit dem Silicat assoziiertem Wasser/ Silicat (ausgedrückt in Trockensubstanz) niedriger oder gleich 120/100 beträgt.

12. Produkt nach einem der Ansprüche 10 oder 11, dadurch gekennzeichnet, daß die maximale Menge von Siliconat oder von seinen Kondensationsprodukten, die in diesem Produkt vorliegt, 15 %, vorzugsweise 13 % des Gesamtgewichtes des Produktes entspricht.

13. Produkt nach einem der Ansprüche 10, 11 oder 12, dadurch gekennzeichnet, daß die minimale Menge von Siliconat oder von seinen Kondensationsprodukten, die in diesem Produkt vorliegt, 2 % und in vorteilhafter Weise 3 % des Gesamtgewichtes des Produktes entspricht.

14. Produkt nach irgendeinem der Ansprüche 10 bis 13, dadurch gekennzeichnet, daß das in diesem Produkt vorliegende Carbonat 45 % bis 75 % des Trockengewichtes von anwesendem Silicat und Carbonat darstellt, und vorzugsweise 50 % bis 70 %.

15. Reinigungsmittel-Zusammensetzung für Geschirrspülmaschinen, dadurch gekennzeichnet, daß sie mindestens ein Produkt nach irgendeinem der Ansprüche 10 bis 14 umfaßt.

16. Reinigungsmittel-Zusammensetzung nach Anspruch 15, dadurch gekennzeichnet, daß das Produkt 3 Gew.-% bis 90 Gew.-%, vorzugsweise 3 Gew.-% bis 70 Gew.-% des Gewichtes der genannten Zusammensetzung darstellt.

17. Zusammensetzung nach einem der Ansprüche 15 oder 16, dadurch gekennzeichnet, daß sie frei von Natrium-tripolyphosphat ist.

## Claims

1. Use of siliconates as anti-filming agents in a dishwasher detergent composition, characterized in that the said siliconates are products corresponding to the following formula (1):
R-Si(OM)ₘ(OH)₃₋ₘ (1),
and/or the condensation products of these, in which formula R is a hydrocarbon residue of 1 to 18 carbon atoms, substituted where appropriate by an amino, ether, ester, epoxy, mercapto, cyano or polyglycol group; m is a real number ranging from 0.1 to 3; M is an alkali metal, an ammonium or phosphonium group or an alkaline-earth metal.

2. Use according to the preceding claim, characterized in that R is a hydrocarbon residue of 1 to 10 carbon atoms and more particularly of 1 to 6 carbon atoms.

3. Use according to any one of the preceding claims, characterized in that the siliconates are chosen from alkali metal siliconates.

4. Use according to the preceding claim, characterized in that the siliconates correspond to sodium methylsiliconates or potassium methylsiliconates.

5. Use according to any one of the preceding claims, characterized in that the amount of siliconates or condensation products thereof is between 0.5 and 20% by weight in the detergent composition.

6. Use according to any one of the preceding claims, characterized in that the siliconates or condensation products thereof are added either to the detergent composition at the end of the preparation of the detergent composition formulation, in particular by spraying, or in a dry form by simple mixing with the other constituents of the detergent composition; or alternatively to another liquid compound introduced during the manufacture of the detergent composition.

7. Use according to the preceding claim, characterized in that the siliconate adsorbed and/or absorbed onto an inorganic support which is inert with respect to the siliconate is added by simple mixing with the other constituents of the detergent composition.

8. Use according to the preceding claim, characterized in that the support is an amorphous silico-aluminate or an agent based on an alkali metal silicate supported on alkali metal carbonate and water associated with the silicate, the water associated with the silicate/silicate ratio, expressed as dry material, being greater than or equal to 33/100.

9. Use according to the preceding claim, characterized in that the support is an agent based on alkali metal silicate supported on alkali metal carbonate and water associated with the silicate, the water associated with the silicate/silicate ratio, expressed as dry material, being greater than or equal to 33/100.

10. Product, characterized in that it comprises a siliconate of formula (1)
R-Si(OM)ₘ(OH)₃₋ₘ (1),
and/or one of its condensation products, in which formula R is a hydrocarbon residue of 1 to 18 carbon atoms, substituted where appropriate by an amino, ether, ester, epoxy, mercapto, cyano or polyglycol group; m is a real number ranging from 0.1 to 3; M is an alkali metal, an ammonium or phosphonium group or an alkaline-earth metal; and an agent based on alkali metal silicate supported on alkali metal carbonate and based on water associated with the said silicate, the water associated with the silicate/silicate ratio, expressed as dry material, being greater than or equal to 33/100.

11. Product according to the preceding claim, characterized in that the water associated with the silicate/silicate ratio, expressed as dry material, is less than or equal to 120/100.

12. Product according to either of claims 10 and 11, characterized in that the maximum amount of siliconate or condensation products thereof present in this product corresponds to 15 %, preferably to 13 %, of the total weight of the product.

13. Product according to one of claims 10, 11 and 12, characterized in that the minimum amount of siliconate or condensation products thereof present in this product corresponds to 2 % of the total weight of the product, and advantageously corresponds to 3 %.

14. Product according to any one of claims 10 to 13, characterized in that the carbonate present in this product represents from 45 to 75 % of the dry weight of silicate and of carbonate present, and preferably from 50 to 70 %.

15. Dishwasher detergent composition, characterized in that it comprises at least one product according to any one of claims 10 to 14.

16. Detergent composition according to claim 15, characterized in that the product represents 3 to 90% by weight, preferably 3 to 70 %, of the weight of the said composition.

17. Composition according to either of claims 15 and 16, characterized in that it lacks sodium tripolyphosphate.
